# FASCICULE DE BREVET EUROPEEN

(11) **EP 2 924 193 B1**
(45) Date de publication et mention de la délivrance du brevet: **29.04.2020**
(21) Numéro de dépôt: 15159578.2
(22) Date de dépôt: 18.03.2015
(51) Int. Cl.: E04H 17/14, E04H 17/16, F16B 7/00

(54) **CLÔTURE, KIT ET PROCÉDÉ POUR L'INSTALLATION DE LADITE CLÔTURE**
ZAUN, KIT UND VERFAHREN ZUR MONTAGE DIESES ZAUNS
FENCE, KIT AND METHOD FOR INSTALLING SAID FENCE

(30) Priorité: 18.03.2014 BE 201400186
(43) Date de publication de la demande: 30.09.2015
(73) Titulaire: Generale Maatschappij voor Plastiek Internationaal naamloze vennootschap, 9800 Deinze (BE)
(72) Inventeur: Cnudde, Bart, 9800 Deinze (BE)
(74) Mandataire: Brants, Johan P.E.

(56) Documents cités:
- WO-A1-00/04257
- CA-A1- 2 298 963
- DE-U1- 20 102 226
- FR-A1- 2 945 064
- US-A- 4 809 955
- US-A1- 2006 202 186
- US-A1- 2009 238 640
- "Nevada Super en Hercula Super tuinlamellen: handleiding montage", , 22 January 2014 (2014-01-22), Retrieved from the Internet: URL:https://www.youtube.com/watch?v=7ISxxK N1UFw [retrieved on 2018-06-27]

## Description

### DOMAINE TECHNIQUE

La présente invention se rapporte à une clôture comprenant un châssis comprenant des piquets placés verticalement avec un élément de fixation pour le soutien d'une lamelle sur une telle clôture.

### ART ANTERIEUR

Les lamelles sont généralement des profilés creux en longueur fabriquées en matière plastique. Les lamelles peuvent se présenter avec différentes finitions et différents coloris.

Lors du montage d'un panneau de fil pour jardin, les lamelles sont glissées en longueur dans la grille jusqu'à un fil transversal inférieur, où elles sont supportées au moyen d'éléments de fixation, qui sont réalisés sous la forme d'une partie de profilé avec une partie en forme de crochet, par laquelle l'élément de fixation peut être accroché sur un fil transversal et une partie de support pour soutenir une extrémité inférieure d'une lamelle, sous la forme d'une lèvre qui pointe vers le haut à la suspension et qui se trouve dans l'extrémité inférieure creuse d'une lamelle. Chaque élément de fixation est d'abord accroché séparément au fil transversal inférieur et tourné afin d'amener la lèvre précitée dans une position appropriée pour pouvoir ensuite y glisser, par-dessus, une lamelle avec son extrémité inférieure, tandis que l'élément de fixation est immobilisé dans cette position.

Un tel montage est relativement fastidieux et requiert de temps additionel et de dextérité de la part de l'installateur. US2006/202186A1, US4809955A, CA2298963A1, WO00/04257A1, FR2945064A1, US2009/238640A1 et DE20102226U1 divulguent de telles clôtures selon l'état de la technique.

Un autre inconvénient que l'on rencontre avec ces panneaux de fil pour jardin est que des lamelles sont quelquefois emportées par le vent, parce que la fixation au moyen des profilés transversaux n'est pas toujours suffisante pour que les lamelles puissent résister à des coups de vent violents.

Le but de la présente invention est de proposer une solution à un ou plusieurs des inconvénients précités ainsi qu'à d'autres inconvénients.

### RESUME

A cet effet, l'invention procure une clôture selon la revendication 1.

Dans un premier aspect, l'invention fournit une clôture destinée à entourer une surface de terrain, comprenant: un châssis de piquets installés verticalement, arrangés parallèlement et à une distance les uns des autres et fixés au moyen d'une ou de plusieurs lattes transversales; dans laquelle une série de lamelles est prévue entre lesdits piquets, dans laquelle une ou plusieurs lamelles sont soutenues par un élément de fixation, ledit élément de fixation comprenant une suspension correspondant à une latte transversale et un pied de soutien correspondant à une extrémité inférieure d'une lamelle, dont ledit pied de soutien est muni d'un élément de tension insérable dans un espace interne à l'extrémité inférieure d'une lamelle, lequel élément de tension est réalisée avec une partie courbée pour la fixation d'une lamelle. Ceci offre l'avantage que lesdites lamelles peuvent être incluses dans un châssis avant l'utilisation comme clôture, lesdites lamelles étant fixées en position de telle manière qu'un déplacement ou une vibration dû/due à l'action du vent soufflant soit impossible ou du moins fortement réduit(e).

Dans un deuxième aspect, la présente invention fournit un kit pour l'installation d'une clôture destinée à entourer une surface de terrain, comprenant:
- un châssis de piquets, arrangé parallèlement et à une distance les uns des autres et fixés au moyen d'une ou de plusieurs lattes transversales;
- une série de lamelles;
- une série d'éléments de fixation;
dans lequel lesdits éléments de fixation comprennent une suspension et un pied de soutien, ladite suspension correspondant à ladite latte transversale et ledit pied de soutien correspondant à une extrémité inférieure d'une lamelle, dont ledit pied de soutien est muni d'un élément de tension insérable dans un espace interne à l'extrémité inférieure d'une lamelle, lequel élément de tension est réalisée avec une partie courbée pour la fixation d'une lamelle. Ceci offre l'avantage que ledit kit peut être transporté simplement avec un rapport exact du nombre de lamelles et d'éléments de fixation correspondant au châssis fourni ou transporté.

Dans un troisième aspect, la présente invention fournit un procédé pour l'installation d'une clôture destinée à entourer une surface de terrain, comprenant les étapes suivantes:
- fournir un châssis de piquets installés verticalement, arrangés parallèlement et à une distance les uns des autres et fixés au moyen d'une ou de plusieurs lattes transversales;
- poser un élément de fixation par l'intermédiaire d'une suspension sur une ou plusieurs lattes transversales entre des piquets juxtaposés dudit châssis; et
- positionner une ou plusieurs lamelles sur un pied de soutien desdits éléments de fixation, dont ledit pied de soutien est muni d'un élément de tension insérable dans un espace interne à l'extrémité inférieure d'une lamelle, lequel élément de tension est réalisée avec une partie courbée pour la fixation d'une lamelle.

### DESCRIPTION DES FIGURES

Les caractéristiques, avantages et objectifs explicites de la présente invention apparaîtront plus clairement pour l'homme du métier dans le domaine technique de l'invention à la lecture de la description qui suit détaillant une forme de réalisation de l'invention et des figures qui sont annexées ici. Les figures ont pour but d'expliquer l'invention, néanmoins sans limiter la portée de l'invention.

Les figures 1 à 8 montrent une représentation simplifiée d'une clôture selon le premier aspect de l'invention.
La Figure 1 montre schématiquement et en perspective une partie d'un panneau de fil pour jardin qui est muni d'éléments de fixation selon l'invention.
La Figure 2 montre une vue inférieure selon la flèche F2 de la Figure 1.
La Figure 3 montre une vue selon la flèche F3 de la Figure 2.
La Figure 4 montre une coupe suivant la ligne IV-IV de la Figure 3.
La Figure 5 montre une coupe de l'élément de fixation indiqué dans la Figure 4 par F5, mais à l'état libre, non monté.
Les Figures 6 et 7 montrent le même élément de fixation de la Figure 5, mais monté en position de serrage sur un fil avec deux diamètres différents.
La Figure 8 illustre l'étape de montage pendant l'assemblage d'un panneau de fil pour jardin.

### DESCRIPTION DETAILLEE DE L'INVENTION

Sauf définition différente, tous les termes qui sont utilisés dans la description de l'invention, y compris les termes techniques et scientifiques, ont la signification telle qu'elle est généralement comprise par l'homme du métier dans le domaine technique de l'invention. Pour une meilleure appréciation de la description de l'invention, les termes suivants sont explicitement expliqués.

"Un/une" et "le/la" réfèrent dans ce document aussi bien au singulier qu'au pluriel sauf si le contexte l'indique différemment de manière claire. Par exemple, "un segment" signifie un ou plus d'un segment.

Lorsqu'on utilise "environ" ou "approximativement" dans ce document au sujet d'une grandeur mesurable, un paramètre, une durée ou un moment de temps, et analogue, on entend des variations de ±20% ou moins, de préférence ±10% ou moins, encore de préférence ±5% ou moins, de préférence particulière ±1% ou moins, et même encore plus de préférence particulière ±0,1% ou moins que et de la valeur citée, dans la mesure où de telles variations sont appliquées dans l'invention décrite. Il faut cependant comprendre ici que la valeur de la grandeur pour laquelle on utilise le terme "environ" ou "approximativement" est elle-même spécifiquement divulguée.

Les termes "comprendre", "comprenant", "se composer de", "se composant de", "pourvu de", "contenir", "contenant", "comporter", "comportant", "inclure", "incluant" sont synonymes et des termes inclusifs ou ouverts qui indiquent la présence de ce qui suit, et qui n'excluent ou n'empêchent pas la présence d'autres composants, caractéristiques, éléments, membres, étapes, connus par ou décrits dans l'état de la technique.

La citation d'intervalles numériques par leurs points d'extrémité contient tous les nombres entiers, fractions et/ou nombres réels entre les points d'extrémité, y compris ces points d'extrémité.

Le terme "clôture" doit être compris comme étant synonyme du terme "structure de clôture", "grillage", "haie", "barrière", "treillis", "enclos", "palissade", "enceinte", et renvoie à un ou à plusieurs panneaux de fil pour jardin qui sont installés de façon essentiellement jointive selon une géométrie prédéterminée, fermée ou ouverte. Donc, la clôture peut définir une séparation entre deux surfaces de terrain et/ou entourer partiellement ou entièrement une surface de terrain.

Le terme "piquet" doit être compris comme étant synonyme du terme "barre", "perche", "barreau", "poteau", "manche", "tringle", et renvoie à un fil fin, allongé, généralement cylindrique, de préférence un fil d'acier couvert ou un fil d'acier en acier inoxydable.

Le terme "latte transversale" doit être compris comme étant synonyme du terme "fil transversal" et renvoie à une barre cylindrique, généralement fine, à laquelle plusieurs piquets sont fixés, par exemple par soudage thermique, la latte transversale étant essentiellement orientée dans la direction transversale par rapport auxdits piquets. On obtient ainsi un châssis. De préférence, ladite latte transversale comprend un fil d'acier revêtu ou un fil d'acier en acier inoxydable.

Le terme "châssis" doit être compris comme étant synonyme du terme "panneau de fil pour jardin", "cadre", "grille", et renvoie à l'ensemble assemblé de piquets avec des lattes transversales. Ledit châssis peut être fixé dans un sol en position dressée au moyen d'un ou de plusieurs piliers qui sont au moins en partie ancrés dans le sol. En variante, ledit châssis peut être fixé contre un mur.

Le terme « élément de fixation » doit être compris comme étant synonyme du terme «support de fixation» et renvoie dans le contexte de la présente invention à un élément de transition ou un élément de liaison convenant pour fixer une lamelle par rapport à un châssis. Ledit élément de fixation comprend de préférence (i) un pied de soutien ou une partie de soutien et (ii) une suspension ou une partie en forme de crochet. Le pied de soutien et la suspension sont de préférence connectés l'un à l'autre au moyen d'un pontage de transition qui est réalisé sous la forme d'une paroi commune avec un premier côté orienté vers le pied de soutien et un deuxième côté orienté vers la suspension. Ledit pied de soutien doit être compris comme une surface de soutien sur laquelle une lamelle peut être placée. De préférence, ledit pied de soutien comprend une protubérance qui peut être positionnée dans un espace interne sur le côté inférieur de ladite lamelle. Ladite suspension doit être comprise comme un crochet destiné à suspendre l'élément de fixation à une paroi ou un fil horizontal.

Le terme "lamelle" doit être compris comme étant un objet principalement en forme de poutre, avec une longueur, une largeur et une profondeur, dans lequel la lamelle est limitée dans la direction de la longueur par une première extrémité inférieure et une deuxième extrémité supérieure. De préférence, ladite lamelle est réalisée sous forme creuse avec une face inférieure ouverte et une face supérieure ouverte; on veut indiquer ainsi que la première extrémité inférieure et la deuxième extrémité supérieure comprennent une face ouverte, ce qui définit la cavité intérieure de la lamelle.

Dans un premier aspect, l'invention fournit une clôture selon la revendication 1 destinée à entourer une surface de terrain, comprenant: un châssis de piquets installés verticalement, arrangé parallèlement et à une distance les uns des autres et fixés au moyen d'une ou de plusieurs lattes transversales; dans laquelle une série de lamelles est prévue entre lesdits piquets, dans laquelle une ou plusieurs lamelles sont soutenues par un élément de fixation, ledit élément de fixation comprenant une suspension correspondant à ladite latte transversale et un pied de soutien correspondant à une extrémité inférieure d'une lamelle, dont ledit pied de soutien est muni d'un élément de tension insérable dans un espace interne à l'extrémité inférieure d'une lamelle, lequel élément de tension est réalisée avec une partie courbée pour la fixation d'une lamelle.

Plus spécifiquement, l'invention concerne une clôture avec un élément de fixation 13 destiné à soutenir une lamelle 5 d'un panneau de fil pour jardin 1 du type qui est composé d'une grille de fils 2 avec des fils verticaux 3 entre lesquels les lamelles 5 sont placées et des fils transversaux horizontaux 4 contre lesquels les lamelles 5 sont pressées au moyen d'un ou de plusieurs profilés transversaux 8, dans laquelle l'élément de fixation 13 est réalisé sous la forme d'un profilé avec une partie en forme de crochet 14 avec laquelle l'élément de fixation 13 peut être accroché sur un fil transversal 4 et une partie de soutien 15 dotée d'une lèvre 16 pour le soutien d'une extrémité inférieure 12 d'une lamelle 5, qui est caractérisée en ce que la suspension 14 de l'élément de fixation 13 est réalisée sous la forme d'une pince élastique avec laquelle l'élément de fixation 13 peut être serré à un fil transversal 4 et en ce que le pied de soutien 15 est formé par une pièce de serrage élastique pour le serrage de l'extrémité concernée 12 de la lamelle 5 dans l'élément de fixation 13.

Il existe en outre un élément de fixation du type précité, dans lequel la suspension de l'élément de fixation est réalisée sous la forme d'une pince élastique avec laquelle l'élément de fixation peut être serré à un fil transversal et dans lequel le pied de soutien est formé par une pièce de serrage élastique pour le serrage de l'extrémité concernée de la lamelle dans l'élément de fixation. L'invention procure une clôture selon le premier aspect de l'invention, dans laquelle ledit pied de soutien est pourvu d'une protubérance qui, à l'état monté, pénètre dans un espace interne à l'extrémité inférieure d'une lamelle.

Un avantage d'un élément de fixation selon l'invention est que la suspension peut serrée au fil transversal avec la lèvre ou la protubérance du pied de soutien tournée vers le haut pour pouvoir glisser une lamelle par-dessus celui-ci avec son extrémité inférieure sans qu'il soit nécessaire d'immobiliser l'élément de fixation pour qu'il reste dans cette position jusqu'à ce que la lamelle soit glissée à sa place. Ceci rend le montage plus facile et moins fastidieux et requiert en outre moins de dextérité de la part de l'installateur.

La présente invention fournit une clôture selon le premier aspect de l'invention, dans laquelle ladite protubérance comprend un élément de tension pour la fixation d'une lamelle. Ledit élément de tension peut être prévu sous la forme d'une lèvre élastiquement déformable résilient qui génère une tension de glissement entre l'élément de fixation et la lamelle.

Ceci offre l'avantage que le pied de soutien de l'élément de tension possède un effet de fixation qui empêche en outre la lamelle d'être détachée de la grille de fils et emportée par le vent.

Dans une forme de réalisation préférée, la présente invention fournit une clôture selon le premier aspect de l'invention, dans laquelle ladite suspension est pourvue d'une première partie présentant un diamètre intérieur circulaire et d'une deuxième partie comprenant un élément de tension ou une lèvre de tension à effet ressort. De préférence, la suspension 14 est réalisée de telle manière qu'elle soit apte à être attachée à des fils transversaux 4 ayant au moins deux diamètres différents, par exemple à des fils transversaux 4 avec un diamètre de 4 mm et à des fils transversaux 4 avec un diamètre de 5 mm. Il est notamment courant que l'on utilise pour des panneaux de fil pour jardin de plus grandes dimensions des grilles de fils avec des fils dotés d'une plus grande rigidité et donc d'un plus grand diamètre. Il est par exemple courant d'utiliser de fils transversaux avec des diamètres de 4 mm et 5 mm.

L'avantage d'un élément de fixation 13 qui s'adapte à plusieurs dimensions de fils est qu'il ne faut qu'un seul type d'élément de fixation et qu'il ne faut dès lors aussi fabriquer et stocker qu'un seul type d'élément de fixation, et qu'il ne faut pas non plus plusieurs matrices, qui représentent généralement un coût important.

Dans une forme de réalisation préférée, la présente invention fournit une clôture selon le premier aspect de l'invention, dans laquelle ledit élément de tension à effet ressort de ladite suspension 14 est mobile entre une position de repos, dans laquelle aucune tension n'est présente sur ledit élément de tension à effet ressort (Figure 5), une première position correspondant à un diamètre intérieur circulaire d (Figure 6) et une deuxième position correspondant à un diamètre intérieur circulaire D (Figure 7).

Dans une forme de réalisation préférée, l'élément de fixation 13 comprend une suspension 14, la suspension 14 étant formée par une partie courbée en cercle essentiellement en forme de U 17 avec deux branches 18, 19 dont au moins une branche 19 est une branche courbée de préférence en forme de S qui forme, conjointement avec l'autre branche 18, un rétrécissement 20 pour la formation d'une ouverture rétrécie avec laquelle la suspension 14 peut être attachée sur un fil transversal concerné 4, dans laquelle la largeur (A) du rétrécissement est plus petite que le diamètre (d) du fil transversal le plus fin 4 sur lequel l'élément de fixation 13 est destiné à être serré.

Dans une forme de réalisation préférée, l'élément de fixation 13 comprend une suspension 14, dans laquelle l'autre branche 18 est une branche droite qui se raccorde au fond 21 de la partie courbée en cercle en forme de U 17 sur un épaississement 22 via une courbe 23 dans la paroi intérieure 24 avec un rayon de courbure (R) correspondant environ à celui d'un fil transversal 4 avec le plus grand diamètre (D) sur lequel l'élément de fixation 13 est destiné à être serré.

Dans une forme de réalisation préférée, l'élément de fixation 13 comprend une suspension 14, dans laquelle, dans une direction perpendiculaire au rétrécissement 20 de la suspension 14, le rétrécissement 20 est situé à une distance (B) de ladite surépaisseur 22 sur le fond 21 de la partie courbée en cercle en forme de U 17 qui est d'environ égale au diamètre (D) du fil transversal le plus épais 4 auquel l'élément de fixation 13 est destiné, tandis que la plus courte distance (C) entre la courbe 23 et la branche en forme de S 19 est inférieure au plus petit diamètre (d). Dans une forme de réalisation préférée, l'élément de fixation 13 comprend une suspension 14, dans laquelle, pour des fils transversaux 4 avec un diamètre de 4 mm, respectivement de 5 mm, la largeur (A) du rétrécissement 20 est située entre 2,4 mm et 2,8 mm, et est de préférence environ 2,6 mm.

Dans une forme de réalisation selon l'invention, la présente invention fournit une clôture selon le premier aspect de l'invention, dans laquelle ladite suspension et ledit pied de soutien sont reliés au moyen d'un pontage 18, ledit pontage comprennant un premier côté 23 formant un espace interne circulaire 23 et un deuxième côté, situé en face dudit premier côté, formant un espace interne vertical 25 avec une protubérance 26.

Dans une forme de réalisation selon l'invention, l'élément de fixation 13 comprend une suspension 14, dans laquelle le pied de soutien 15 est formé par un appui en forme de gouttière 25 destiné à soutenir une extrémité inférieure 12 d'une lamelle 5 ou d'une partie de celle-ci, dans laquelle cet appui 25 est limité par deux parois, respectivement une première paroi et une deuxième paroi, dont la première paroi est formée par une lèvre élastiquement déformable 16 avec une partie courbée 27 qui est courbée en direction de la deuxième paroi 18 afin de serrer une extrémité concernée 12 d'une lamelle 5 ou d'une partie de celle-ci qui est placée dans l'appui en forme de gouttière 25.

Dans une forme de réalisation préférée, l'élément de fixation 13 comprend une suspension 14, dans laquelle la partie courbée 27 de la lèvre élastiquement déformable 16 s'étend en oblique au-delà de la ligne centrale 28 de l'appui en forme de gouttière 25, de préférence jusque contre ou au-delàs de la face géométrique 29 du côté intérieur de la deuxième paroi 18 de l'appui 25.

Dans une forme de réalisation selon l'invention, l'élément de fixation 13 comprend une suspension 14, dans laquelle la deuxième paroi 18 de l'appui en forme de gouttière 25 est formée par ladite branche droite 18 de la partie courbée en cercle en forme de U 17 de la partie en forme de crochet 14 de l'élément de fixation 13.

Dans une forme de réalisation préférée, l'élément de fixation 13 comprend une suspension 14, dans laquelle la lèvre élastique 16 comporte une partie droite 26 qui est parallèle à la deuxième paroi 18 et une partie courbée 27 qui forme un prolongement de la partie droite 26.

Dans une forme de réalisation préférée, l'élément de fixation 13 comprend une suspension 14, dans laquelle ledit élément de fixation 13 est destiné à serrer une lamelle creuse 5 avec deux parois opposées 10, 11, dans laquelle l'appui en forme de gouttière 25 de l'élément de fixation 13 est destiné à soutenir et à serrer une des deux parois 10, 11 à l'extrémité inférieure 12 de la lamelle 5.

Dans une forme de réalisation selon l'invention, l'élément de fixation 13 comprend une suspension 14, dans laquelle la largeur (E) de l'appui en forme de gouttière 25 est légèrement plus grande que l'épaisseur (F) de la paroi 10 de la lamelle 5 qui doit y être serrée, de préférence deux fois plus grande.

Dans une forme de réalisation préférée, l'élément de fixation 13 comprend une suspension 14, dans laquelle la forme et les dimensions de la lèvre élastique 16 sont telles qu'elle puisse être insérée dans la cavité intérieure 30 d'une lamelle 5.

Dans une forme de réalisation préférée, la présente invention fournit une clôture selon le premier aspect de l'invention, dans laquelle lesdits piquets installés verticalement sont munis d'une ou de plusieurs boucles 6 sortant du plan vertical en vue de l'insertion d'une ou de plusieurs traverses 8 dans lesdites une ou plusieurs boucles. Dans ce contexte, le terme "plan vertical" doit être compris comme étant le plan défini par le châssis, lequel est vertical en position installée.

Lesdites boucles sortent dudit plan vertical sur une distance qui est supérieure à l'épaisseur des lamelles 5 à insérer, de telle manière que l'on puisse positionner une traverse 8 insérée dans les boucles, qui presse les lamelles insérées contre les lattes transversales 4 du châssis. Par cette pression, on applique une tension de serrage auxdites lamelles 5 dans le châssis. Cette tension de serrage assure aussi que les lamelles 5 ne peuvent pas être emportées hors du châssis à la suite de coups de vent par exemple. Lesdites boucles 6 sortantes du plan peuvent être arrangées sous forme ouverte, semi-ouverte ou fermée, et sous forme ronde ou angulaire, comme par exemple sous forme triangulaire ou quadrangulaire. La Figure 2 montre une configuration triangulaire semi-ouverte.

Dans une forme de réalisation préférée, la présente invention fournit une clôture selon le premier aspect de l'invention, dans laquelle lesdites lamelles sont comprises avec une largeur correspondant à la distance entre deux piquets verticaux juxtaposés. La largeur desdites lamelles doit être plus petite que la distance intermédiaire entre deux piquets successifs, mais elle ne peut pas non plus être beaucoup plus petite que ladite distance intermédiaire, parce que ceci conduit à la vibration de la lamelle dans le châssis sous l'action du vent. Il est dès lors important que la largeur de la lamelle corresponde à ladite distance intermédiaire.

Dans une forme de réalisation préférée, la présente invention fournit une clôture selon le premier aspect de l'invention, dans laquelle lesdites lamelles sont comprises avec une épaisseur correspondant à la distance entre le plan vertical formé par lesdites lattes transversales et le plan vertical formé par lesdites traverses. On assure ainsi que, même dans la direction perpendiculaire au plan du châssis, lesdites lamelles sont efficacement insérées, et sont éventuellement insérées avec une tension de serrage bien déterminée, de telle manière que des coups de vent ne provoquent aucune vibration des lamelles.

Dans une forme de réalisation préférée, la présente invention procure une clôture selon le premier aspect de l'invention, comprenant en outre une latte incluantes (voir Figure 1 - haut) pour le serrage des extrémités supérieures desdites lamelles 5. Une telle latte de fixation assure en outre une protection destinée à empêcher qu'une ou plusieurs lamelles soient emportées à la suite de coups de vent. En outre, la latte de fixation assure un recouvrement des lamelles, grâce auquel la face intérieure des lamelles creuses ne peut pas venir en contact avec la pluie. Un tel contact est néfaste pour les lamelles et/ou les éléments de fixation, qui sont généralement fabriqués en matière plastique et qui, au contact avec l'eau, perdent plus rapidement leurs bonnes propriétés de matériau, ce qui conduit finalement à la rupture du matériau.

Dans une forme de réalisation préférée, l'élément de fixation 13 comprend une suspension 14, formée de matière plastique, de préférence une matière plastique translucide, et de préférence encore une matière plastique transparente.

Dans un deuxième aspect, la présente invention fournit un kit selon la revendication 8 pour l'installation d'une clôture destinée à entourer une surface de terrain, comprenant:
- un châssis de piquets, arrangé parallèlement et à une distance les uns des autres et fixés au moyen d'une ou de plusieurs lattes transversales;
- une série de lamelles;
- une série d'éléments de fixation;
dans lequel lesdits éléments de fixation comprennent une suspension et un pied de soutien, ladite suspension correspondant à ladite latte transversale et ledit pied de soutien correspondant à une extrémité inférieure d'une lamelle, dont ledit pied de soutien est muni d'un élément de tension insérable dans un espace interne à l'extrémité inférieure d'une lamelle, lequel élément de tension est réalisée avec une partie courbée pour la fixation d'une lamelle.

Il est donc possible de fournir un kit ou un paquet de construction pour l'assemblage d'un panneau de fil pour jardin 1 comprenant une grille de fils 2 formée par des fils longitudinaux 3 et des fils transversaux 4 reliés entre eux; des lamelles 5 qui peuvent être insérées dans leur direction longitudinale entre les fils longitudinaux 3 dans la grille de fils 2 pour la formation d'un panneau, un ou plusieurs profilés longitudinaux 8 qui peuvent être placés dans la grille de fils 2 transversalement au-dessus des lamelles 5 pour presser les lamelles 5 contre les fils transversaux 4; et un ou plusieurs éléments de fixation 13 selon le premier aspect de l'invention.

Dans une forme de réalisation préférée, la présente invention fournit un kit selon le deuxième aspect de l'invention, comprenant en outre une latte de fixation destinée à serrer et/ou à recouvrir les extrémités supérieures desdites lamelles à l'état monté.

Dans un troisième aspect, la présente invention fournit un procédé selon la revendication 10 pour l'installation d'une clôture destinée à entourer une surface de terrain, comprenant les étapes suivantes:
- fournir un châssis de piquets installés verticalement, arrangé parallèlement et à une distance les uns des autres et fixés au moyen d'une ou de plusieurs lattes transversales;
- poser un élément de fixation par l'intermédiaire d'une suspension sur une ou plusieurs lattes transversales entre des piquets juxtaposés dudit châssis; et
- positionner une ou plusieurs lamelles sur un pied de soutien desdits éléments de fixation, dont ledit pied de soutien est muni d'un élément de tension insérable dans un espace interne à l'extrémité inférieure d'une lamelle, lequel élément de tension est réalisée avec une partie courbée pour la fixation d'une lamelle.

Dans une forme de réalisation préférée, la présente invention fournit un procédé selon le troisième aspect de l'invention, dans lequel on pose une latte de fixation pour le serrage des extrémités supérieures desdites lamelles.

Dans une forme de réalisation préférée, la présente invention fournit un procédé selon le troisième aspect de l'invention, dans lequel on prévoit une ou plusieurs traverses dans une ou plusieurs boucles saillantes prévues sur lesdits piquets verticaux.

### Exemple

L'invention sera maintenant expliquée de façon plus détaillée à l'aide de l'exemple suivant, sans y être pour autant limitée.

Le panneau de fil pour jardin 1 représenté dans la Figure 1 est construit sur une grille de fils 2 qui est formée par des fils longitudinaux dressés verticalement 3 et des fils transversaux posés horizontalement 4 reliés les uns aux autres.

Entre les fils longitudinaux 3 sont placées des lamelles 5 qui s'appuient contre les fils transversaux 4 et qui forment pour ainsi dire un écran de protection contre la possiblité de regarder dans le jardin et qui protègent en même temps le jardin contre le vent.

A des hauteurs déterminées, tous les fils longitudinaux 3 sont pliés de la même manière en trois endroits afin de former des boucles triangulaires identiques 6 qui définissent, avec les lamelles 5, un passage horizontal 7 dans lequel un profilé transversal triangulaire 8, dit profilé de nez, peut être inséré par le côté du panneau de fil pour jardin 1 pour presser et soutenir les lamelles 5 contre les fils transversaux 4 afin de s'opposer à un flottement des lamelles à cause du vent. Selon la hauteur du panneau de fil pour jardin, on prévoira deux ou plus de ces saillies ou « nez ».

Les lamelles 5 sont dans ce cas des profilés creux en PVC ou autre matière plastique avec une structure superficielle striée avec des stries saillantes 9, bien que d'autres structures ne soient pas exclues.

Les lamelles 5 sont serrées avec deux parois débordantes 10 et 11 entre les fils transversaux 4 et les profilés transversaux 8.

A leur extrémité inférieure 12, les lamelles 5 sont soutenues par un élément de fixation 13 selon l'invention, comme représenté dans les Figures 2 et 3 et plus en détail dans la Figure 4, de laquelle on peut déduire clairement que les éléments de fixation comprennent deux parties fonctionnelles, à savoir une partie en forme de crochet 14 avec laquelle l'élément de fixation 13 peut être accroché sur un fil transversal 4 et une partie de soutien 15 avec une lèvre 16 pour soutenir l'extrémité inférieure 12 d'une lamelle 5, la lèvre 16 étant insérée dans cette extrémité inférieure 12.

La suspension 14 de l'élément de fixation 13 est réalisée comme une pince élastique, avec laquelle l'élément de fixation 13 peut être serré sur un fil transversal 4 comme illustré dans la Figure 4, tandis que le pied de soutien 15 est réalisé comme une pièce de serrage élastique pour le serrage de l'extrémité concernée 12 de la lamelle 5 dans l'élément de fixation 13, dans ce cas par le serrage de la paroi 10 de la lamelle 5.

De préférence, l'élément de fixation est réalisé de telle manière qu'il soit apte à pouvoir être serré sur des fils transversaux 4 ayant différents diamètres, par exemple sur un fil transversal avec un diamètre d de 4 mm, comme représenté dans la Figure 6, et sur un fil transversal 4 avec un plus grand diamètre D de 5 mm par exemple, comme représenté dans la Figure 7.

A cet effet, la suspension 14 de l'élément de fixation 13 est construite de la façon suivante, en faisant référence à la Figure 5 dans laquelle l'élément de fixation 13 est représenté à l'état de repos non monté.

La suspension 14 est formée par une partie courbée en cercle essentiellement en forme de U avec deux branches, respectivement 18 et 19, dont, dans l'exemple de la Figure 5, la branche 18 est droite et l'autre branche 19 est courbée en forme de S, qui forme avec la branche 18 un rétrécissement 20 entre les branches 18 et 19, afin de former une ouverture rétrécie avec laquelle la suspension 14 peut être serrée sur un fil transversal concerné 4.

La largeur A du rétrécissement 20 est plus petite que le diamètre d du fil transversal le plus fin 4 sur lequel l'élément de fixation est destiné à être serré, par exemple plus petite qu'un diamètre de 4 mm.

Sur le fond de la partie courbée en cercle en forme de U 17, une surépaisseur 22 est fournie sur laquelle la branche droite 18 se raccorde par l'intermédiaire d'une courbe 23 dans la paroi intérieure 24 à la partie en forme de crochet 14, ladite courbe 23 étant réalisée avec un rayon de courbure R qui correspond approximativement à celui d'un fil transversal 4 présentant le plus grand diamètre D sur lequel l'élément de fixation 13 est destiné à être serré, par exemple un rayon de courbure de 2,6 mm pour un fil transversal le plus épais 4 de 5 mm.

Pour des fils transversaux avec un diamètre de 4 mm et 5 mm, respectivement, la largeur A du rétrécissement 20 se situe de préférence entre 2,4 et 2,8 mm, et est de préférence environ 2,6 mm.

A la Figure 5, on peut également voir que dans une direction perpendiculaire au rétrécissement 20 ou en d'autres termes dans une direction parallèle à la branche 18, le rétrécissement est situé à une distance B de ladite surépaisseur 22, ladite distance B étant d'environ égale ou inférieure au diamètre D du fil transversal le plus épais 4 auquel l'élément de fixation 13 est destiné, tandis que la plus courte distance C entre la courbe 23 et la branche en forme de S 19 est inférieure au plus petit diamètre d.

Grâce à cette configuration et à ces dimensions, on assure que l'élément de fixation 13 peut être solidement serré sur des fils transversaux 4 de différents diamètres d et D sans que l'élément de fixation 13 puisse involontairement tourner librement autour du fil transversal 4.

Le pied de soutien 15 est formé par un appui en forme de gouttière 25 destiné à soutenir une extrémité inférieure 12 d'une lamelle 5, cet appui étant limité par deux parois, respectivement une première paroi qui est formée par une partie droite inférieure 26 de la lèvre 16 qui est approximativement parallèle à la paroi 18 et une deuxième paroi qui dans ce cas est formée par la branche droite 18 de la suspension 14.

La lèvre 16 est une lèvre élastiquement déformable réalisée avec une partie courbée 27 qui s'étend dans le prolongement de la partie droite 26 de la lèvre 16 et qui est courbée en direction de la paroi 18 afin de serrer la paroi 10 à l'extrémité inférieure 12 de la lamelle 5 dans l'appui en forme de gouttière 25, comme représenté dans la Figure 4.

La partie courbe 27 de la lèvre élastiquement déformable 16 s'étend en oblique par-dessus le plan médian 28 de l'appui en forme de gouttière 25, de préférence jusque contre ou le long du plan géométrique 29 qui limite la paroi 18 sur le côté intérieur de l'appui 25.

La largeur E de l'appui en forme de gouttière 25 est légèrement plus grande que l'épaisseur F de la paroi 10 de la lamelle 5 qui doit être serée, de préférence environ deux fois plus grande.

De cette manière, on assure que la lamelle est fixée solidement à la grille avec une force de serrage suffisante afin d'empêcher que le vent puisse détacher les lamelles 5 et les emporter.

L'emploi d'un élément de fixation 13 selon l'invention suit suffisamment la description qui précède et est illustré à l'aide de la Figure 8.

En premier lieu, l'élément de fixation 13 est clipsé au milieu entre deux fils longitudinaux 3 sur un fil transversal 4, avec la lèvre 16 dirigée vers le haut. Ensuite, une lamelle 5 est glissée vers le bas entre les fils longitudinaux concernés 3 jusqu'au-dessus de la lèvre 16, étant en l'occurrence guidée entre les fils transversaux 4 et les profilés transversaux 8.

La paroi 10 à l'extrémité inférieure 12 de la lamelle 5 glisse en l'occurrence dans l'appui 25 et pousse ainsi la lèvre 16 vers la paroi 11, la lèvre 16 exerçant ainsi par son action élastique une force de réaction de serrage sur le côté intérieur de la paroi 10, qui est suffisante pour empêcher que la lamelle 5 s'échappe lors d'un violent coup de vent.

## Revendications

1. Clôture (1) destinée à entourer une surface de terrain, comprenant: un châssis de piquets (3) installés verticalement, arrangés parallèlement et à une distance les uns des autres et fixés au moyen d'une ou de plusieurs lattes transversales (4); dans laquelle une série de lamelles (5) est prévue entre lesdits piquets (3) et dans laquelle une ou plusieurs lamelles (5) sont soutenues par un élément de fixation (13), dont ledit élément de fixation (13) comprends une suspension (14) accrochable à ladite latte transversale (4) et ledit élément de fixation (13) comprends un pied de soutien (15) correspondant à une extrémité inférieure d'une lamelle (5), ledit pied de soutien (15) étant muni d'une lèvre élastiquement déformable, (16) insérable dans un espace interne (30) à l'extrémité inférieure d'une lamelle (5), **caractérisée en ce que** ladite lèvre élastiquement déformable (16) est réalisée avec une partie courbée (27) pour la fixation d'une lamelle (5).

2. Clôture (1) selon la revendication 1, dans laquelle ladite suspension (14) est dotée d'une première partie (21, 22, 23) ayant un diamètre intérieur circulaire (R) et d'une deuxième partie (17, 19, 24) comprenant un élément de tension à effet ressort (17, 19).

3. Clôture (1) selon la revendication 2, dans laquelle ledit élément de tension à effet ressort (17, 19) est mobile entre une première position correspondant à un diamètre intérieur circulaire d et une deuxième position correspondant à un diamètre intérieur circulaire D.

4. Clôture (1) selon au moins une des revendications précédentes 1 à 3, dans laquelle ladite suspension (14) et ledit pied de soutien (15) sont reliés au moyen d'un pontage (18), ledit pontage (18) comprenant un premier côté formant un espace interne circulaire (23) et un deuxième côté, situé en face dudit premier côté, formant un espace interne vertical (25) avec protubérance (26).

5. Clôture (1) selon au moins une des revendications précédentes 1 à 4, dans laquelle lesdits piquets (3) installés verticalement sont munis d'une ou de plusieurs boucles (6) sortant du plan vertical pour l'insertion d'une ou de plusieurs traverses (8) dans lesdites une ou plusieurs boucles (6).

6. Clôture (1) selon au moins une des revendications précédentes 1 à 5, dans laquelle lesdites lamelles (5) sont comprises avec une largeur correspondant à la distance entre deux piquets (3) verticaux placés l'un à côté de l'autre.

7. Clôture (1) selon au moins une des revendications précédentes 1 à 6, dans laquelle lesdites lamelles (5) sont comprises avec une épaisseur correspondant à la distance entre le plan vertical formé par lesdites lattes transversales (4) et le plan vertical formé par lesdites traverses (8).

8. Kit pour l'installation d'une clôture (1) destinée à entourer une surface de terrain, comprenant:
- un châssis de piquets (3), arrangés parallèlement et à une distance les uns des autres et fixés au moyen d'une ou de plusieurs lattes transversales (4);
- une série de lamelles (5);
- une série d'éléments de fixation (13);
dont lesdits éléments de fixation (13) comprennent une suspension (14) et un pied de soutien (15), ladite suspension (14) étant accrochable à ladite latte transversale (4) et ledit pied de soutien (15) correspondant à une extrémité inférieure d'une lamelle (5), à ledit pied de soutien (15) étant muni d'une lèvre élastiquement déformable, (16) insérable dans un espace interne (30) à l'extrémité inférieure d'une lamelle (5), r**caractérisée en ce que** ladite lèvre élastiquement déformable (16) est réalisée avec une partie courbée (27) pour la fixation d'une lamelle (5).

9. Kit selon la revendication 8, comprenant en outre une latte incluante destinée au serrage et/ou au recouvrement des extrémités supérieures desdites lamelles (5) à l'état monté.

10. Procédé pour l'installation d'une clôture destinée à entourer une surface de terrain, comprenant les étapes suivantes:
- fournir un châssis de piquets installés verticalement, arrangés parallèlement et à une distance les uns des autres et fixés au moyen d'une ou de plusieurs lattes transversales;
- accrocher un élément de fixation par l'intermédiaire d'une suspension sur une ou plusieurs lattes transversales entre des piquets juxtaposés dudit châssis; et
- positionner une ou plusieurs lamelles sur un pied de soutien desdits éléments de fixation, dont ledit pied de soutien (15) est muni d'une lèvre élastiquement déformable (16) insérable dans un espace interne (30) à l'extrémité inférieure d'une lamelle (5), laquelle lèvre élastiquement déformable (16) est réalisée avec une partie courbée (27) pour la fixation d'une lamelle (5).

11. Procédé selon la revendication 10, dans lequel on pose une latte incluante pour le serrage des extrémités supérieures desdites lamelles.

12. Procédé selon la revendication 10 ou 11, dans lequel on prévoit une ou plusieurs traverses dans une ou plusieurs boucles saillantes arrangées sur lesdits piquets verticaux.

## Patentansprüche

1. Ein Zaun (1) zur Eingrenzung einer Landfläche, umfassend: einen Rahmen aus vertikal installierten Pfosten (3), die parallel und im Abstand zueinander angeordnet und mit einer oder mehreren Querlatten (4) befestigt sind; wobei eine Reihe von Lamellen (5) zwischen den Pfosten (3) vorgesehen ist und wobei eine oder mehrere Lamellen (5) von einem Befestigungselement (13) getragen werden, wobei das Befestigungselement (13) eine an der Querlatte (4) aufhängbare Aufhängung (14) umfasst und das Befestigungselement (13) einen Stützfuß (15) umfasst, der einem unteren Ende einer Lamelle (5) entspricht, wobei der Stützfuß (15) mit einer elastisch verformbaren Lippe (16) versehen ist, die in einen Innenraum (30) am unteren Ende einer Lamelle (5) einsetzbar ist, **dadurch gekennzeichnet, dass** die elastisch verformbare Lippe (16) mit einem gekrümmten Abschnitt (27) zur Befestigung einer Lamelle (5) ausgebildet ist.

2. Zaun (1) nach Anspruch 1, wobei die Aufhängung (14) mit einem ersten Abschnitt (21, 22, 23) mit einem kreisförmigen Innendurchmesser (R) und einem zweiten Abschnitt (17, 19, 24), das ein Federspannungselement (17, 19) umfasst, versehen ist.

3. Zaun (1) nach Anspruch 2, wobei das Federspannungselement (17, 19) zwischen einer ersten Position, die einem kreisförmigen Innendurchmesser d entspricht, und einer zweiten Position, die einem kreisförmigen Innendurchmesser D entspricht, beweglich ist.

4. Zaun (1) nach mindestens einem der vorhergehenden Ansprüche 1 bis 3, wobei die Aufhängung (14) und der Stützfuß (15) mittels einer Brücke (18) verbunden sind, wobei die Brücke (18) eine erste Seite, die einen kreisförmigen Innenraum (23) bildet, und eine zweite Seite, die der ersten Seite gegenüberliegt, und einen vertikalen Innenraum (25) mit einem Vorsprung (26) bildet, umfasst.

5. Zaun (1) nach mindestens einem der vorhergehenden Ansprüche 1 bis 4, wobei die vertikal installierten Pfosten (3) mit einer oder mehreren aus der Vertikalebene herausragenden Schlaufen (6) zum Einführen eines oder mehrerer Querträger (8) in die eine oder mehreren Schlaufen (6) versehen sind.

6. Zaun (1) nach mindestens einem der vorhergehenden Ansprüche 1 bis 5, wobei die Lamellen (5) mit einer Breite enthalten sind, die dem Abstand zwischen zwei nebeneinander angeordneten vertikalen Pfosten (3) entspricht.

7. Zaun (1) nach mindestens einem der vorhergehenden Ansprüche 1 bis 6, wobei die Lamellen (5) eine Dicke aufweisen, die dem Abstand zwischen der durch die Querlatten (4) gebildeten vertikalen Ebene und der durch die Querträger (8) gebildeten vertikalen Ebene entspricht.

8. Kit zur Installation eines Zauns (1) für die Eingrenzung einer Landfläche, umfassend:
- einen Rahmen aus parallel und im Abstand zueinander angeordneten Pfosten (3), die mit einer oder mehreren Querlatten (4) befestigt sind;
- eine Reihe von Lamellen (5);
- eine Reihe von Befestigungselementen (13);
von denen die Befestigungselemente (13) eine Aufhängung (14) und einen Stützfuß (15) umfassen, wobei die Aufhängung (14) an der Querlatte (4) aufhängbar ist und der Stützfuß (15) einem unteren Ende einer Lamelle (5) entspricht,
wobei der Stützfuß (15) mit einer elastisch verformbaren Lippe (16) versehen ist, die in einen Innenraum (30) am unteren Ende einer Lamelle (5) einsetzbar ist, **dadurch gekennzeichnet, dass** die elastisch verformbare Lippe (16) mit einem gekrümmten Abschnitt (27) zur Befestigung einer Lamelle (5) ausgebildet ist.

9. Kit nach Anspruch 8, ferner umfassend eine schräge Lamelle zum Einspannen und/oder Abdecken der oberen Enden der Lamellen (5) im montierten Zustand.

10. Verfahren zur Installation eines Zauns, der bestimmt ist zur Eingrenzung einer Landfläche, umfassend die folgenden Schritte:
- Bereitstellen eines Rahmens aus vertikal installierten Pfosten, die parallel und im Abstand zueinander angeordnet und mit einer oder mehreren Querlatten befestigt sind;
- Einhängen eines Befestigungselements mittels einer Aufhängung an einer oder mehreren Querlatten zwischen nebeneinanderliegenden Pfosten des Rahmens; und
- Positionieren einer oder mehrerer Lamellen auf einem Stützfuß der Befestigungselemente, wobei der Stützfuß (15) mit einer elastisch verformbaren Lippe (16) versehen ist, die in einen Innenraum (30) am unteren Ende einer Lamelle (5) einsetzbar ist, wobei die elastisch verformbare Lippe (16) mit einem gekrümmten Abschnitt (27) zur Befestigung einer Lamelle (5) ausgebildet ist.

11. Verfahren nach Anspruch 10, wobei eine schräge Lamelle zum Einspannen der oberen Enden der Lamellen angeordnet wird.

12. Verfahren nach Anspruch 10 oder 11, wobei ein oder mehrere Querträger in einer oder mehreren vorstehenden Schlaufen, die an den vertikalen Pfosten angeordnet sind, vorgesehen sind.

## Claims

1. Fence (1) intended to surround a surface of land, comprising: a frame of pickets (3) installed vertically, arranged in parallel and at a distance from each other and fixed by means of one or more cross-slats (4); wherein a series of slats (5) is foreseen between the said pickets (3) and wherein one or more slats (5) are supported by a fixing element (13), of which said fixing element (13) comprises a suspension (14) hookable to said cross-slat (4) and said fixing element (13) comprises a support foot (15) at a lower end of a slat (5), said support foot (15) being equipped with an elastically deformable lip (16), which can be inserted in an internal space (30) at the lower end of a slat (5), **characterised in that** said elastically deformable lip (16) is made with a curved part (27) for fixing a slat (5).

2. Fence (1) according to claim 1, wherein the said suspension (14) is equipped with a first part (21, 22, 23) having a circular internal diameter (R) and with a second part (17, 19, 24) comprising a spring effect tension element (17, 19).

3. Fence (1) according to claim 2, wherein the said spring effect tension element (17, 19) is movable between a first position at circular internal diameter d and a second position at a circular internal diameter D.

4. Fence (1) according to at least one of the preceding claims 1 to 3, wherein said suspension (14) and said support foot (15) are connected by means of a bridging (18), said bridging (18) comprising a first side forming a circular internal space (23) and a second side, located opposite said first side, forming a vertical internal space (25) with protuberance (26).

5. Fence (1) according to at least one of the preceding claims 1 to 4, wherein the said pickets (3) installed vertically are equipped with one or more loops (6) coming out of the vertical plane for the insertion of one or more of several sleepers (8) in said one or more loops (6).

6. Fence (1) according to at least one of the preceding claims 1 to 5, wherein said slats (5) are included with a width at the distance between two vertical pickets (3) placed one next to the other.

7. Fence (1) according to at least one of the preceding claims 1 to 6, wherein said slats (5) are included with a thickness at the distance between the vertical plane formed by said cross-slats (4) and the vertical plane formed by said sleepers (8).

8. Kit for the installation of a fence (1) intended to surround a surface of land, comprising:
- a frame of pickets (3), arranged in parallel and at a distance from each other and fixed by means of one or more cross-slats (4);
- a series of slats (5);
- a series of fixing elements (13);
of which said fixing elements (13) comprise a suspension (14) and a support foot (15), said suspension (14) being hookable to the said cross-slat (4) and said support foot (15) at a lower end of a slat (5),
to said support foot (15) being equipped with an elastically deformable lip (16), which can be inserted in an internal space (30) at the lower end of a slat (5), **characterised in that** said elastically deformable lip (16) is made with a curved part (27) for fixing of a slat (5).

9. Kit according to claim 8, comprising also an included batten intended for clamping and/or for covering the upper ends of said slats (5) in the assembled state.

10. Method for installing a fence intended to surround a surface of land, comprising the following steps:
- providing a frame of pickets installed vertically, arranged in parallel and at a distance from each other and fixed by means of one or more cross-slats;
- hooking a fixing element by means of a suspension on one or more cross-slats between juxtaposed pickets of said frame; and
- positioning one or more slats on a support foot of said fixing elements, of which the said support foot (15) is equipped with an elastically deformable lip (16), which can be inserted in an internal space (30) at the lower end of a slat (5), which elastically deformable lip (16) is made with a curved part (27) for fixing of a slat (5).

11. Method according to claim 10, wherein an included batten is placed for clamping the upper ends of said slats.

12. Method according to claim 10 or 11, wherein one or more sleepers are provided in one or more protruding loops arranged on said vertical pickets.
